# EUROPÄISCHE PATENTSCHRIFT

(11) **EP 0 542 760 B1**
(45) Veröffentlichungstag und Bekanntmachung des Hinweises auf die Patenterteilung: **19.10.1994**
(21) Anmeldenummer: 91912435.4
(22) Anmeldetag: 13.07.1991
(51) Int. Cl.: D05B 59/02

(54) **VORRICHTUNG ZUM ÜBERWACHEN DES GREIFERFADEN-VORRATS EINER DOPPELSTEPPSTICH-NÄHMASCHINE**
DEVICE FOR MONITORING THE LOOPER-THREAD SUPPLY IN A DOUBLE-LOCK-STITCH SEWING MACHINE
DISPOSITIF DE CONTROLE DE LA RESERVE EN FIL DE DESSOUS D'UNE MACHINE A COUDRE A POINTS NOUES DEUX FILS

(30) Priorität: 07.08.1990 DE 4024989; 03.06.1991 DE 4118158
(43) Veröffentlichungstag der Anmeldung: 26.05.1993
(73) Patentinhaber: DÜRKOPP ADLER AKTIENGESELLSCHAFT, D-33719 Bielefeld (DE)
(72) Erfinder: BRUDER, Wolfgang, D-4800 Bielefeld (DE); BOHL, Horst, D-4800 Bielefeld (DE); BÄCKMANN, Reinhard, D-8751 Heimbuchenthal (DE)
(74) Vertreter: Rehmann, Klaus-Thorsten, Dipl.-Ing.
(86) Internationale Anmeldenummer: EP9101320
(87) Internationale Veröffentlichungsnummer: WO9202673

(56) Entgegenhaltungen:
- WO-A-89/03908
- DE-A- 3 540 126
- FR-A- 2 600 085

## Beschreibung

Die Erfindung betrifft eine Vorrichtung zum Überwachen des Greiferfaden-Vorrats nach dem Oberbegriff der Ansprüche 1 und 10.

Eine Fadenüberwachungsvorrichtung, welche die Merkmale des Anspruchs 1 aufweist, ist aus der deutschen Offenlegungsschrift DE-OS 36 25 630 A1 bekannt. Die bekannte Fadenüberwachungsvorrichtung besteht im wesentlichen aus einer Fühlereinheit, einer Datenverarbeitungseinheit und einer Signalvorrichtung. Die Fühlereinheit weist eine Lichtquelle, z.B. einen Lichtsender, sowie einen Lichtempfänger, z.B. Fotodetektor, auf. Ein von der Lichtquelle ausgesandter Lichtstrahl ist auf eine für die Bevorratung des Greiferfadens vorgesehene Spule gerichtet, welche in einer Spulenkapsel, auch als Spulengehäuse-Oberteil bezeichnet, eines umlaufenden Steppstich-Greifers eingelagert ist. Besagter Lichtstrahl durchdringt dabei eine in der Spulenkapsel vorgesehene Öffnung und trifft somit auf eine Außenseite eines vorderen Flansches, wobei die Außenseite mit schwarzen, lichtabsorbierenden und weißen, lichtreflektierenden Markierungen versehen ist. Die vorerwähnte Spule führt kurzzeitig eine Drehbewegung innerhalb eines Zeitraumes aus, in dem die für die Bildung eines Steppstiches benötigte Fadenmenge vom auf der Spule befindlichen Greiferfaden-Vorrat abgezogen wird. Bei dieser Drehbewegung der Spule tastet die Fühlereinheit die einander abwechselnden schwarzen und weißen Markierungen ab, wodurch elektrische Impulse erzeugt werden. Diese Impulse werden einer Datenverarbeitungseinheit und einer Signalvorrichtung zugeführt, wodurch der auf der Spule befindliche Greiferfaden-Vorrat überwacht wird. Diese Überwachung basiert auf der Auswertung der ständig wechselnden Reflexionsbedingungen, die entsprechende Rückschlüsse auf die Drehung und den aktuellen Greiferfaden-Vorrat der Spule zulassen. Beim Erreichen einer vorgegebenen, noch auf der Spule befindlichen Restfadenmenge gibt die Signalvorrichtung ein visuelles und/oder akustisches Warnsignal aus.

Der Nachteil der bekannten Überwachungsvorrichtung ist darin zu sehen, daß die vorerwähnte Überwachung sich nur auf die Zustände "Spule voll; Spule leer; Fadenriß" bezieht, während eine Aussage über jeden beliebigen Zustand im Hinblick auf den jeweils vorliegenden Fadenvorrat nicht möglich ist.

Es ist ferner aus der französischen Offenlegungsschrift Nr. 2 600 085 bekannt, auf den Flansch der Spule abtastbare Reflexionsflächen vorzusehen. Bei opto-elektronischer Abtastung der Reflexionsflächen werden Impulse erzeugt, die ein Maß für den auf der Spule befindlichen Greiferfaden-Vorrat darstellen. Da die vorgeschlagene Lösung keine Speichermöglichkeit für die den Greiferfaden-Vorrat definierenden Daten vorsieht, gehen die spulenspezifischen, den Greiferfaden-Vorrat beschreibenden Daten verloren, sobald die betreffende Spule aus dem Greifer entnommen und von der Nähmaschine räumlich getrennt wird. Aus dieser Schrift ist zwar eine Impulserfassung über eine Markierung auf der Außenseite eines Flansches der Spule beim Aufspulen wie beim Nähen bekannt, aber daraus sind keine Hinweise darauf entnehmbar, mit denen die Ermittlung des aktuellen Füllungsgrades der Spule über die erfaßten Impulse und über die Geometriedaten dieser Spule möglich ist.

Der Erfindung liegt somit die Aufgabe zugrunde, eine gattungsgemäße Vorrichtung zum Überwachen des Greiferfaden-Vorrats so weiterzubilden, und ein Verfahren zum Überwachen des Greiferfaden-Vorrats aufzuzeigen, so daß Informationen über den aktuellen Fadenvorrat der nähbereiten Greiferfaden-Spule zu jeder Zeit und bei jeder beliebigen Füllmenge abrufbar sind.

Die Lösung dieser Aufgabe erfolgt bei der gattungsgemäßen Vorrichtung zum Überwachen des Greiferfaden-Vorrats durch die im Kennzeichenteil der Ansprüche 1 oder 10 aufgeführten Merkmale.

Die Lösung dieser Aufgabe erfolgt bei dem erfindungsgemäßen Verfahren durch die im Kennzeichenteil des Anspruchs 12 aufgeführten Merkmale.

Mit der erfindungsgemäßen Vorrichtung wird in vorteilhafter Weise erreicht, daß der momentane Fadenvorrat einer Greiferfaden-Spule im Hinblick auf Füllmenge und gegebenenfalls auf Beschaffenheit des aufgewickelten Nähfadens zu jedem Zeitpunkt - ausgehend von einer vollen Spule bishin zu einer leeren Spule - abrufbar ist, weil jede Veränderung der Füllmenge in einen als Informationsträger bezeichneten Speicher geschrieben wird.

Mit der Ausbildung nach Anspruch 1 ist es möglich, die mit dem Informationsträger ausgestattete Spule in voneinander unabhängigen Nähmaschinen, d.h. in deren jeweiligen Greifer, einzusetzen.
Mit der Ausbildung nach den Ansprüchen 6 und 7 ist sichergestellt, daß das Auslesen bzw. das Einschreiben von den Fadenvorrat definierenden Daten in unmittelbarer Nähe des Doppelsteppstich-Greifers durchgeführt wird.

Bei der Ausbildung nach Anspruch 8 ist eine separat von der Nähmaschine angeordnete Lese/Schreibstation vorgesehen, die das Auslesen bzw. das Einschreiben der den Fadenvorrat der Spule bestimmenden Daten in räumlicher Trennung von der Nähmaschine gestattet.

Eine andere Lösung der Aufgabe wird mit den Merkmalen des Anspruchs 10 verwirklicht. Diese Lösung zeichnet sich durch einen besonders einfachen und preiswerten Aufbau der Spule sowie einen einfach aufgebauten Sensor aus, woraus sich eine kostengünstige und betriebssichere Vorrichtung zum Überwachen des Greiferfaden-Vorrats einer Nähmaschine ergibt.

Zweckmäßige und weiterhin vorteilhafte Weiterbildungen der Vorrichtung zum Überwachen des Greiferfaden-Vorrats nach Anspruch 1 sind in den Unteransprüchen (Ansprüche 2 bis 9) und nach Anspruch 10 in dem Unteranspruch 11 aufgeführt.

Durch das erfindungsgemäße Verfahren wird in vorteilhafter Weise erreicht, daß die Näherin fortlaufend über den Füllungsgrad F und die noch auf der Spule befindliche Restfadenlänge L_{R} durch visuelle Anzeige informiert wird, und daß beim Erreichen einer vorbestimmbaren Toleranzschwelle der fast leeren Spule ein akustisches und/oder visuelles Signal auf den Umstand hinweist, daß die Greiferfaden-Spule umgehend leer ist.

Zweckmäßige und weiterhin vorteilhafte Weiterbildungen des erfindungsgemäßen Verfahrens nach Anspruch 12 sind in den Unteransprüchen 13 bis 18 aufgeführt.

Mehrere Ausführungsbeispiele werden anhand der Fig. 1 bis 13 erläutert.
Es zeigt:
- Fig. 1: eine vereinfachte Vorderansicht einer Nähmaschine, die mit einer in der Nähmaschine integrierten Vorrichtung zum Überwachen des Greiferfaden-Vorrats ausgerüstet ist,
- Fig. 2: eine vereinfachte Perspektivdarstellung auf einen umlaufenden Steppstich-Greifer und auf einen für die Überwachung der Greiferfaden-Spule vorgesehenen schwenkbaren Lese/Schreibkopf,
- Fig. 3: eine Vorderansicht auf die Greiferfaden-Spule mit daran vorgesehenem, als konzentrische Magnetspur ausgeführten Informationsträger,
- Fig. 4: eine Vorderansicht auf die Greiferfaden-Spule mit daran vorgesehenem, als sektorförmigen Magnetstreifen ausgeführten Informationsträger,
- Fig. 5: eine Vorderansicht auf die Greiferfaden-Spule mit daran vorgesehenem, balkenförmigen Informationsträger,
- Fig. 6: eine vereinfachte Vorderansicht einer Nähmaschine, die mit einer separaten Lese/Schreibstation zusammenarbeitet,
- Fig. 7: ein Blockschaltbild der erfindungsgemäßen Vorrichtung, welches die Abtastung des an der Spule vorgesehenen Informationsträgers beim Aufwickeln wie auch beim Abwickeln erläutert,
- Fig. 8: ein Blockschaltbild einer anderen Lösung gemäß dem Nebenanspruch 10,
- Fig. 9: eine Ansicht auf den Flansch einer Spule für die andere Lösung,
- Fig. 10: eine vereinfachte Perspektivdarstellung der für die Durchführung des Verfahrens notwendigen Komponenten,
- Fig. 11: eine vereinfachte Aufspulvorrichtung zum Bewickeln einer Greiferfaden-Spule,
- Fig. 12: eine vereinfachte Draufsicht auf die Aufspulvorrichtung,
- Fig. 13: eine Seitenansicht einer in Schnittdarstellung gezeigten Spule in großem Maßstab.

In Fig. 1 wird eine herkömmliche Nähmaschine 1 gezeigt, die im wesentlichen aus einem Arm 2 und einer Grundplatte 3 besteht, wobei die beiden letzteren in bekannter Weise fest miteinander verbunden sind. Vorn ist am Arm 2 ein Armkopf 4 vorgesehen, in dem bekanntlich eine auf- und abbewegbare Nadelstange 5 gelagert ist. Letztere wird von einer im Arm 2 mehrfach gelagerten Armwelle 6 angetrieben, deren rechtes aus dem Arm 2 herausragendes Ende ein Handrad 6a trägt. Die Armwelle 6 wird bekanntlich über ein in Fig. 1 bzw. 6 nur sinnbildlich angedeutetes Zugmittel, z.B. einen Keilriemen, von einem Nähantriebsmotor 7 angetrieben. Unterhalb der Grundplatte 3 ist unter anderem eine horizontal gelagerte Greiferwelle 8 vorgesehen, die über einen hier nicht gezeigten Zahnformriemen in bekannter Weise ausgehend von der Armwelle 6 angetrieben wird. Es gilt als selbstverständlich, daß die erfindungsgemäße Vorrichtung sich auch auf einen Greifer mit vertikal gelagerter Greiferwelle erstreckt, wobei diese Ausführung hier nicht gezeigt wurde. Am linken Ende der Greiferwelle 8 ist ein doppelt umlaufender Steppstich-Greifer 9 befestigt, der bekanntlich aus einem nicht drehbaren Spulengehäuse-Unterteil 10, einem am Umfang des zuletzt genannten drehbar gelagerten Greiferkörper 11, einem Spulengehäuse-Oberteil 12 (das gelegentlich auch als Spulenkapsel bezeichnet wird) und einer in letzterem eingelagerten Spule 13 besteht. Letztere ist, nachdem sie zusammen mit dem Spulengehäuse-Oberteil 12 in das Spulengehäuse-Unterteil 10 eingesetzt wurde, auf einer vorstehenden Pinole 14 drehbar gelagert. Das Spulengehäuse-Unterteil 10 trägt die Pinole 14, welche somit Bestandteil des Spulengehäuse-Unterteils 10 ist. Eine am Spulengehäuse-Oberteil 12 vorgesehene Nase 15 greift beim vorbeschriebenen Einsetzen des Spulengehäuse-Oberteils 12 bekanntlich in eine Ausnehmung 16 des Spulengehäuse-Unterteils 10 ein. Die Lage des Spulengehäuse-Oberteils 12 im Spulengehäuse-Unterteil 10 wird durch eine schwenk- und verschiebbare Klappe 17 gesichert, die bekanntlich in eine vorn an der Pinole 14 vorgesehene Nut 18 eingreift.

Die Spule 13 weist einen vorderen Flansch 19 und einen hinteren Flansch 20 auf, die beide durch eine Nabe 21 gemäß Fig. 2 miteinander verbunden sind. An der Außenseite des Flansches 19 ist ein Informationsträger 22 vorgesehen, der in bekannter Weise entweder aus folienartigem Material, als Magnetspur (siehe Fig. 3 und 4) oder als ein Magnetstreifen (siehe Fig. 5) ausgeführt ist. Letzterer ist aus dickerem, blattförmigem Material hergestellt, welches auch für die Herstellung von Magnetkarten Verwendung findet. Die eben besprochenen, aus folienartigem oder aus blattförmigem Material hergestellten Informationsträger 22 werden durch Verwendung eines geeigneten Klebers fest mit der Außenseite des Flansches 19 verbunden, und zwar vorzugsweise so, daß sie die Außenseite des Flansches 19 nicht überragen. Aus Fig. 5 ist demgemäß ersichtlich, daß der aus dickerem Material hergestellte Magnetstreifen von einer Nut 23 aufgenommen wird, die auf der Außenseite des Flansches 19 mit nur geringer Tiefe eingearbeitet ist.
In einer weiteren, hier nicht gezeigten Ausführungsform kann der Informationsträger 22 durch eine Sende- und Empfangseinrichtung verkörpert werden, welche in Hybrid-Schaltung aufgebaut ist. Diese Sende- und Empfangseinrichtung besteht aus zwei relativ flachen Prozessoren, die an dem Flansch 19 oder 20 der Spule 13 durch einen Gießharz-Überzug befestigt sind. In der Nähe dieser Prozessoren ist auf der gegenüberliegenden Seite des Flansches 19 oder 20 eine sehr flache Spule vorgesehen, die ebenfalls durch einen Gießharz-Überzug mit dem betreffenden Flansch 19, 20 verbunden ist. Durch einen in Nähe dieser Spule angeordneten, ortsfesten Magneten findet dann eine Energieübertragung statt. Durch letztere werden die Prozessoren aktiviert. Durch die eben erwähnte wahlweise Anbringung des Informationsträgers 22 am vorderen Flansch 19 bzw. am hinteren Flansch 20 (vergleiche Fig. 2) kann der Sensor für die Abtastung des Informationsträgers 22 entweder - wie in Fig. 2 gezeigt - vor dem Greifer 9 oder - hier nicht gezeigt - hinter dem Greifer angeordnet sein.

An der Außenseite des Flansches 19 kann gemäß Fig. 3 auch eine weitere Marke 25 angebracht sein, die kontrastierend zu ihrer Umgebung, z.B. als dunkler Fleck in Form eines aufgeklebten, zweckmäßigerweise etwas vertieft angeordneten Farbfeldes, ausgeführt ist.
In der in Fig. 6 gezeigten Ausführungsform ist an der Stirnseite des Handrades 6a eine weitere Marke 25a aufgebracht.
Bei der durch eine horizontal gelagerte Greiferwelle 8 gekennzeichneten Ausführungsform (siehe Fig. 2) ist in der Stirnseite des Spulengehäuse-Oberteils 12 eine Öffnung 26 gemäß Fig. 2 vorgesehen, welche die ungehinderte Abtastung der Marke 25 und/oder des Informationsträgers 22 ermöglicht. Die eben erwähnte Abtastung wird durch eine Sensorvorrichtung ermöglicht, welche in dem in Fig. 1 und 2 gezeigten Ausführungsbeispiel im wesentlichen aus einem ersten Lese/Schreibkopf 27 und einem zweiten Lese/Schreibkopf 27' besteht. Letzterer ist am Arm 2 befestigt, während der Lese/Schreibkopf 27 an einem Schwenkarm 29 befestigt ist, welcher um einen in der Grundplatte 3 gelagerten Zapfen 30 schwenkbar gelagert ist. Am Schwenkarm 29 greift über eine bekannte Kugelgelenk-Verbindung 31, die in Fig. 2 nur sinnbildlich dargestellt wurde, eine Kolbenstange 32 eines gestellfesten Bewegers 33 an. Letzterer wird z.B. durch einen einfachwirkenden Druckluftzylinder verkörpert, der zeitweise über ein handelsübliches Drei/Zwei-Wege-Magnetventil 34 mit Druckluft beaufschlagt wird, die von einer externen Druckluftquelle 35 entnommen wird. Zeitpunkt und Dauer der Beaufschlagung werden durch eine Steuerung 36 vorgegeben. Am Schwenkarm 29 ist auch eine Zugfeder 37 angelenkt, die einseitig gestellfest mit der Grundplatte 3 verbunden ist. Durch die ausfahrbare Kolbenstange 32 wird der Schwenkarm 29 soweit verschwenkt, bis er gemäß Fig. 1 und 2 gegen einen einstellbaren Anschlag 38 fährt, welcher an der Grundplatte 3 gelagert ist. Der einstellbare Anschlag 38 ermöglicht somit einen minimalen Spalt zwischen dem Lese/Schreibkopf 27 und einer Stirnfläche 42 am Greifer 9, wodurch ungehinderter Durchgang der den Greifer 9 umschlingenden Nadelfadenschlinge gewährleistet ist.

Wie Fig. 1 und 6 zeigen ist am Arm 2 eine Spulvorrichtung 39 vorgesehen, mit der bekanntlich eine leere Spule 13' mit dem Nähfaden bewickelt werden kann. Die Spulvorrichtung 39 wird z.B. im bekannter Weise über ein Kegel-Reibradgetriebe von der Armwelle 6 angetrieben.
Selbstverständlich kann das Aufspulen (mit Nähfaden bewickeln) einer leeren Spule 13' auch in einer separaten, von der Nähmaschine 1 unabhängigen Station durchgeführt werden.
In der zuvor erwähnten Steuerung 36 sind unter anderem eine erste Zähler/Schreibeinheit 52 und eine zweite Zähler/Schreibeinheit 53 vorgesehen. Selbstverständlich ist es auch möglich, daß die beiden Zähler/Schreibeinheiten 52, 53 räumlich voneinander getrennt auftreten, und nicht - wie in Fig. 1 und 7 gezeigt - in einer gemeinsamen Steuerung 36 untergebracht sind. Die Zähler/Schreibeinheit 52 ist über die Leitungen 50, 51 mit dem Lese/Schreibkopf 27' verbunden. Die Zähler/Schreibeinheit 53 ist über die Leitungen 54, 55 mit dem Lese/Schreibkopf 27 verbunden.

In Fig. 6 wird eine weitere Ausführungsform der Erfindung gezeigt, die dadurch gekennzeichnet ist, daß zum Auslesen der im Informationsträger 22 der Spule 13 enthaltenen Daten wie auch zum Einschreiben der aktuellen den momentanen Fadenvorrat der Spule 13 definierenden Daten in den Informationsträger 22 eine von der Nähmaschine 1 separate Lese/Schreibstation 40 vorgesehen ist. Hinsichtlich der Abtastung des Informationsträgers 22 einer in der Spulvorrichtung 39 befindlichen Spule 13' ist gemäß der in Fig. 6 gezeigten Ausführungsform am Arm 2 ein Schreibkopf 28 befestigt, der mit einem weiteren gestellfesten Lesekopf 49 zusammenarbeitet. Letzerer erfaßt die Marke 25a, die gemäß Fig. 6 an dem mit der Armwelle 6 verbundenen Handrad 6a vorgesehen ist. Die Lese/Schreibstation 40 weist neben einer hier nicht dargestellten Aufnahme für die Spule 13 einen stationären Lese/Schreibkopf 27' und eine Steuerung 41 auf. Letztere enthält eine erste Zähler/Schreibeinheit 43 und eine zweite Zähler/Schreibeinheit 44. Über die Leitungen 45, 46 ist der Schreibkopf 28 und der Lesekopf 49 mit der ersten Zähler/Schreibeinheit 43 verbunden. Über die Leitungen 47, 48 ist der Lese/Schreibkopf 27' mit der zweiten Zähler/Schreibeinheit 44 gemäß Fig. 6 verbunden. Selbstverständlich ist es auch möglich, daß die beiden Zähler/Schreibeinheiten 43, 44 räumlich von einander getrennt auftreten und nicht - wie in Fig. 6 gezeigt - in einer gemeinsamen Steuerung 41 untergebracht sind.

Bezogen auf die in Fig. 1 und im Blockschaltbild gemäß Fig. 7 gezeigte Ausführungsform weicht die zuletzt beschriebene und in Fig. 6 gezeigte Ausführungsform durch folgendes ab: Die auf die Spulvorrichtung 39 aufgesetzte Spule 13' wird hinsichtlich ihres Informationsträgers 22 über den Schreibkopf 28 beschrieben, wobei der weitere Lesekopf 49 die Umdrehungszahl der Spule 13' durch Abtasten der mit dem Handrad 6a umlaufenden Marke 25a ermittelt. Die besagte Umdrehungszahl der Spule 13' ist somit ein Maß für den auf der Spule 13 befindlichen Fadenvorrat. Die vom Schreibkopf 28 ausgegebenen Impulse werden über die Leitung 46 an die erste Zähler/Schreibeinheit 43 abgegeben. Die vom Lesekopf 49 abgegebenen Impulse werden über die weitere Leitung 45 ebenfalls an die Zähler/Schreibeinheit 43 abgegeben (vergleiche Fig. 6).

In den vorstehend beschriebenen, in Fig. 1 bzw. 6 dargestellten Ausführungsbeispielen dient der Informationsträger 22 einerseits dazu, Daten über den aktuellen Fadenvorrat der Spule 13 aufzunehmen bzw. abzugeben und andererseits dazu, jede Umdrehung der Spule 13 erfaßbar zu machen, wozu der Informationsträger 22 gemäß Fig. 4 und 5 ausgestaltet ist. Dieses Ziel kann auch mit einer anders ausgestalteten Spule 13 erreicht werden, die gemäß Fig. 3 neben dem Informationsträger 22 noch eine zusätzliche Marke 25 aufweist. Letztere muß dann von einem gesonderten, in Fig. 1 und 6 bis 8 nicht dargestellten Lesekopf abgetastet werden.

Nachfolgend wird die Arbeitsweise der erfindungsgemäßen Vorrichtung im Hinblick auf die in Fig. 1, 6 und 7 gezeigten Lösungen wie folgt beschrieben:

In dem Blockschaltbild gemäß Fig. 7, welches sich auf die in Fig. 1 gezeigte Ausführungsform bezieht, ist die Spule 13' mit einen Pfeil 56 versehen, womit das Aufspulen der Spule 13', also der Spulvorgang für diese Spule, symbolisiert wird. In der Fig. 7 ist im Gegensatz hierzu die Spule 13 an einer anderen Stelle mit einem Pfeil 57 dargestellt, womit das Abwickeln der Spule 13, also der Vorgang während des Nähens, symbolisiert wird. Ausgehend von der leeren Spule 13' erfolgt zunächst ein Spulvorgang, um einen Fadenvorrat auf die Spule 13' aufzubringen. Infolge der Drehung der Spule 13' erfolgt eine Erfassung des an dem Lese/Schreibkopf 27' vorbeilaufenden Informationsträgers 22, so daß bei jeder Umdrehung der Spule 13' über die Leitung 51 ein Impuls an die Zähler/Schreibeinheit 52 abgegeben wird. Nach Beendigung des Spulvorgangs beinhaltet die Zähler/Schreibeinheit 52 eine Summe von Impulsen, die ein Maß für den momentanen Fadenvorrat der Spule 13' repräsentiert. Im Anschluß hieran wird über die Leitung 50 eine Übertragung der Summe an den Lese/Schreibkopf 27' durchgeführt, so daß eine Abspeicherung der genannten Summe in den Informationsträger 22 erfolgt. Der bis hierher erläuterte Vorgang läuft insoweit an der Spulvorrichtung 39 der Nähmaschine 1 oder an einer unabhängigen Station zum Aufspulen der Spule 13' ab. Nach dem Einsetzen einer ganz oder teilweise gefüllten Spule 13 in den Greifer 9 der Nähmaschine 1 wird über den Lese/Schreibkopf 27 die in dem Informationsträger 22 abgelegte Summe ausgelesen und über die Leitung 55 an die Zähler/Schreibeinheit 53 abgegeben. Während des Nähens wird die Spule 13 durch das Abziehen des Greiferfadens gedreht, wobei wiederum bei jedem Vorbeilaufen des Informationsträgers 22 an dem Lese/Schreibkopf 27, d.h. bei jeder Umdrehung der Spule 13, ein Impuls erfaßt und ebenfalls über die Leitung 55 an die Zähler/Schreibeinheit 53 abgegeben wird. Insofern stellen die die Umdrehungen der Spule 13 während des Nähvorgangs erfassenden Impulse ein Maß für den Fadenverbrauch dar.
In der Zähler/Schreibeinheit 53 werden die zuletzt genannten Impulse von der Summe heruntergezählt, die dem Fadenvorrat der Spule 13 vor dem gerade durchgeführten Nähvorgang entsprach und die zu Beginn des Nähvorgangs - wie zuvor erwähnt - in die Zähler/Schreibeinheit 53 eingelesen wurde. Sobald das Ergebnis aus der eingangs erfaßten Summe entsprechend dem Fadenvorrat der Spule 13 und den Impulsen entsprechend dem Fadenverbrauch während eines durchgeführten Nähvorgangs den Wert Null oder einen definierten Restwert einnimmt, gibt die Zähler/Schreibeinheit 53 ein Signal über eine Ausgangsleitung 58 ab, das in bekannter Weise über eine hier nicht gezeigte Signaleinrichtung zur Anzeige des Fadenverbrauchs herangezogen wird. Gleichzeitig dient dieses Signal dazu, in den Informationsträger 22 den aktuellen Wert hineinzuschreiben, welcher den jeweils vorliegenden Fadenvorrat auf dieser Spule beschreibt. Hierzu übergibt die Zähler/Schreibeinheit 53 den aktuellen Wert über die Leitung 54 an den Lese/Schreibkopf 27.

Falls beim nächstfolgenden Nähvorgang mit andersfarbigen Nähfäden genäht werden soll, ist ein Wechsel der Spule 13, 75 unerläßlich. Vor dem Wechsel wird der aktuelle Fadenvorrat der auszuwechselnden Spule 13, 75 in dem zugehörigen Informationsträger 22, 68 in der vorbeschriebenen Weise eingeschrieben, d.h. der Informationsträger 22, 68 der besagten Spule 13, 75 gibt zu jeder Zeit Auskunft über die aktuelle Füllmenge dieser Spule 13 bzw Spule 75.

In Abhängigkeit von der Ausführungsform des Informationsträgers 22 (vergleiche die in den Figuren 3 bis 5 gezeigten Ausführungen bzw. die nicht gezeigte, jedoch zuvor erwähnte Ausbildung des Informationsträgers 22 durch eine Sende- und Empfangseinrichtung, welche in Hybridschaltung aufgebaut ist) wird das Ein- oder Auslesen der Summe in den oder aus dem Informationsträger 22 bei einer Relativbewegung des letzteren zum Lese/Schreibkopf 27 oder im Stillstand bei entsprechender Lagezuordnung des Informationsträgers 22 zum Lese/Schreibkopf 27 durchgeführt.

Die Arbeitsweise der Erfindung entsprechend der in Fig. 6 gezeigten Ausführungsform weicht in folgenden Punkten von der zuvor beschriebenen, in Fig. 1 und 7 gezeigten Ausführungsform ab:
1.) Der Informationsträger 22 der Spule 13 wird in der separat von der Nähmaschine 1 angeordneten Lese/Schreibstation 40 abgetastet.
2.) Die zum Aufspulen in die Spulvorrichtung 39 eingesetzte Spule 13' wird hinsichtlich ihres Informationsträgers 22 von dem Schreibkopf 28 im Zusammenwirken mit dem weiteren Lesekopf 49, der gemäß Fig. 6 als Impulsgeber arbeitet, abgetastet. Selbstverständlich könnte in der Ausführungsform gemäß Fig. 6 anstelle des Schreibkopfes 28 und des Lesekopfes 49 auch der in Fig. 1 gezeigte Lese/Schreibkopf 27' verwendet werden. In allen weiteren Belangen ähnelt die Arbeitsweise der Ausführungsform gemäß Fig. 6 der Arbeitsweise der Ausführungsform gemäß der Fig. 1 und 7, so daß hier auf eine weitere Erläuterung der Arbeitsweise gemäß Ausführungsform nach Fig. 6 verzichtet werden kann.

Eine andere Lösung der Aufgabe wird nachfolgend in ihrem Aufbau in Verbindung mit den weiteren Fig. 8 und 9 beschrieben.

Die in Fig. 1 gezeigte Nähmaschine 1 ist im Bereich der Spulvorrichtung 39 anstelle des Lese/Schreibkopfes 27' mit einem Lesekopf 60 und im Bereich des Greifers 9 anstelle des Lese/Schreibkopfes 27 mit einem Lesekopf 61 ausgestattet. Innerhalb der Steuerung 36 ist eine Zähler/Schreibeinheit 62 und ein Steuerteil 63 enthalten. Die Steuerung 36 ist mit dem Lesekopf 60 über eine Leitung 64 und mit dem Lesekopf 61 über eine Leitung 65 verbunden. Weiter ist das Steuerteil 63 schaltungstechnisch über eine Verbindungsleitung 66 und die Zähler/Schreibeinheit 62 über eine Verbindungsleitung 67 mit einem Informationsträger 68 verknüpft, der als ein externer, also gesonderter Baustein vorgesehen ist und beispielsweise einen magnetisierbaren Streifen oder einen flüchtigen Speicherbaustein aufweisen kann. Der Informationsträger 68 beinhaltet einzelne Speicherplätze, die schematisch in Fig. 8 mit 69, 70 und 71 bezeichnet sind. Alle Speicherplätze des Informationsträgers 68 sind jeweils in ein Adressenfeld 72 und ein Datenfeld 73 unterteilt, wie dies beispielsweise in Fig. 8 an dem Speicherplatz 70 dargestellt ist. Wie weiter hieraus hervorgeht, trägt das Adressenfeld 72 die Zahl 31 und das Datenfeld 73 die Zahl 2604. Gemäß der Darstellung in Fig. 8 beinhaltet der Speicherplatz 69 in ihrem nicht näher bezeichneten Datenfeld die Zahl 0 und der Speicherplatz 71 in ihrem nicht näher bezeichneten Datenfeld die Zahl 733. Schließlich ist die Zähler/Schreibeinheit 62 noch mit einer Ausgangsleitung 74 bestückt, die eine Verbindung zu einer nicht näher dargestellten Signaleinrichtung, beispielsweise einer Anzeigeleuchte, herstellt.

In dieser Lösung kommt eine Spule 75 zum Einsatz, die in ihrem Aufbau grundsätzlich den bisher üblichen Spulen entspricht. Zusätzlich ist die Spule 75 an der Außenseite eines Flansches 76 mit einer Kodierung 77 versehen, die einer individuellen Nummer jeder einzelnen Spule entspricht. Aufgrund dieser Ausbildung ist es möglich, jede individuelle Spule von einer Anzahl im Gebrauch befindlicher Spulen 75 zu identifizieren.

Gemäß Fig. 9 ist die Kodierung 77 mit einem breiten Strich 78 und mehreren schmalen Strichen 79 ausgeführt. Aufgrund der Ausbildung der Striche 78 und 79 ergeben sich unterschiedliche Impulsbreiten, die die Steuerung 36 miteinander vergleicht, so daß eindeutig der breite Strich als Beginn der Kodierung 77 erkannt wird. Insofern ist die Kodierung 77 gemäß der Darstellung in Fig. 9 derart gestaltet, daß einerseits eine eindeutige Zählung jeder Umdrehung der Spule 75 durch das Passieren der Kodierung 77 eines der Leseköpfe 60 bzw. 61 und andererseits eine eindeutige Identifizierung jeder individuellen Spule möglich ist.

Die Kodierung der Spule 75 erfolgt dadurch, daß leere Felder 80 auf der Kreisringfläche 81 nach einem Kodierungsalgorithmus entsprechend mit einem Filzschreiber geschwärzt werden. Somit ist es einfach, an nachgelieferten neutralen Spulen eine Kodierung vorzunehmen bzw. aufzubringen.
Es ist aber auch denkbar, eine Informationsgewinnung einer Spule dadurch zu erreichen, daß zusätzlich zu der Kodierung eine Marke vorgesehen ist, die mit einem eigens dafür vorgesehenen Lesekopf zur Zählung jeder Umdrehung der Spule dient.

Nachfolgend wird die Arbeitsweise der erfindungsgemäßen Vorrichtung im Hinblick auf die in Fig. 8 und 9 gezeigte Lösung wie folgt beschrieben:
Wie bei der vorangegangenen Beschreibung der Arbeitsweise der Lösung nach Fig. 7 ist auch in Fig. 8 eine symbolische Darstellung mit den Pfeilen 56, 57 gewählt. Ausgehend von einer leeren Spule 75 erfolgt zunächst ein Spulvorgang an der Spulvorrichtung 39 (vergleiche Fig. 1 bzw.7), um einen Fadenvorrat auf die Spule 75 aufzubringen. Infolge der Drehung der Spule 75 bewegt sich die Kodierung 77 bei jeder Umdrehung der Spule 75 einmal an dem Lesekopf 60 vorbei.

Bereits nach dem ersten Vorbeilaufen wird die, die kennzeichnende Zahl der Spule 75 identifizierende Impulsfolge über die Leitung 64 an die Steuerung 36 abgegeben. Das Steuerteil 63 der Steuerung 36 wählt einen der Kodierung 77 zugehörigen Speicherplatz des Informationsträgers 68 an, der beispielsweise der Speicherplatz 69 sein kann. Gemäß der Darstellung in Fig. 8 ist der Speicherplatz 69 in seinem nicht näher bezeichneten Datenfeld 73 mit der Zahl 0 belegt. Beim weiteren Aufspulvorgang wird bei jeder Umdrehung der Spule 75 über den Lesekopf 60 eine die Spule 75 identifizierende Impulsfolge über die Leitung 64 an die Steuerung 36 abgegeben, wobei die Zähler/Schreibeinheit 62 jede dieser Umdrehungen als Zählvorgang erfaßt. Der Spulvorgang wird schließlich in der üblichen Weise über mechanische Mittel beendet, so daß die Spule 75 eine Füllmenge von 100 Prozent aufweist. Der zu diesem Zeitpunkt erreichte Zählzustand des Zählers 62 wird über die Leitung 67 an das Datenfeld des zuvor ausgewählten Speicherplatzes 69 übergeben und in dem Informationsträger 68 gespeichert. Auf die vorbeschriebene Weise können verschiedene Spulen 75 beispielsweise mit Fäden unterschiedlicher Farben und mit unterschiedlichen Füllmengen aufgespult werden, so daß in dem Informationsträger 68 dementsprechende Daten in dem zugehörigen Speicherplatz 69 bzw. 70, bzw. 71 abgelegt worden sind.

Für den Nähvorgang legt die Bedienperson der Nähmaschine 1 eine dieser bewickelten Spulen in den Greifer 9 ein, so daß danach der eigentliche Nähvorgang beginnen kann. Beim ersten Vorbeilaufen der Kodierung 77 an dem Lesekopf 61 wird eine die Zahl der Spule 75 kennzeichnende Impulsfolge über die Leitung 65 an die Steuerung 36 abgegeben. In dem Steuerteil 63 erfolgt nun zunächst wieder eine Anwahl des der betreffenden Spule entsprechenden Speicherplatzes, der in Fig. 8 der Speicherplatz 71 ist. Nach der Anwahl dieses Speicherplatzes 71 erhält die Steuerung 36 über die Verbindungsleitung 67 eine Information über den Inhalt des in dem Datenfeld abgelegten Wertes, der hier den Wert 733 aufweist. Jeweils bei einer weiteren Umdrehung der Spule 75 während des Nähens wird eine weitere Impulsfolge über die Leitung 65 an die Zähler/Schreibeinheit 62 abgegeben, die damit im Stande ist, wiederum einen Zählvorgang durchzuführen und damit eine dem für den Nähvorgang erforderlichen Fadenverbrauch entsprechende Zahl aufzusummieren. Sobald die dem Fadenverbrauch entsprechende Zahl der in dem Datenfeld des angesprochenen Speicherplatzes abgelegten Zahl (in Fig. 8 als Zahl 733 dargestellt) entspricht, gibt der Zähler über die Ausgangsleitung 74 ein Signal ab. Diese Signalabgabe dient außer dem Ansprechen der hier nicht gezeigten Signaleinrichtung auch dazu, einen Stoppvorgang über die Leitung 59 (siehe Fig. 1 und 6) für die Nähmaschine 1 einzuleiten und eine neue Informationseingabe in das aktualisierte Datenfeld einzuschreiben. Da bei dem eben erläuterten Beispiel nun der Fadenvorrat der Spule 75 den Wert 0 erreicht hat, erfolgt eine Eingabe mit dem Wert 0 in das angesprochene Datenfeld.

Der zuletzt erläuterte Nähvorgang kann aber auch in der Weise ablaufen, daß die Spule 75 aufgrund eines erforderlich werdenden Farbwechsels noch eine gewisse Restfadenmenge, d.h. einen gewissen Fadenvorrat, aufweist. Auch in diesem Fall gibt die Zähler/Schreibeinheit 62 über die Verbindungsleitung 67 an das zugehörige Datenfeld einen dem noch verbleibenden Fadenvorrat der Spule 75 entsprechenden Differenzwert aus, der aus dem ursprünglich vorhandenen Fadenvorrat und dem Fadenverbrauch der Spule 75 gebildet worden ist.

Im Hinblick auf das erfindungsgemäße Verfahren gilt folgende Beschreibung:
Der in Fig. 10 gezeigte, explosionsartig dargestellte Greifer 9 einer Steppstich-Nähmaschine 1 besteht aus dem Spulengehäuse-Oberteil 12, der Spule 13 und dem Spulengehäuse-Unterteil 10. Auf der Außenseite des vorderen Flansches 19 der Spule 13 ist wenigstens eine Marke 25 in Form von an sich bekannten Hell-Dunkel-Sektoren aufgebracht, die von einem Sensor 85 detektiert wird. Zu diesem Zweck ist im Spulengehäuse-Oberteil 12 die Öffnung 26 vorgesehen, durch die ein vom Sensor 85 - vorzugsweise ein optischer Reflexkoppler - ausgesandter und vom Flansch 19 reflektierter Lichstrahl hindurchtreten kann. Auf diese Weise werden durch die Drehbewegung der Spule 13 beim Aufspulen wie auch durch die partielle Drehbewegung der Spule 13 beim Nähen Impulse erzeugt, welche die auf der Spule 13 befindlichen Windungen des Greiferfadens und damit auch den Füllungsgrad F der Spule 13 repräsentieren. Diese Impulse werden über eine Verbindungsleitung 86 an wenigstens einen Zähler 87 weitergeleitet, der in diesem Falle als Aufwärts- und Abwärtszähler konzipiert ist. Zweckmäßiger wäre jedoch die Verwendung zweier oder mehr getrennter Zähler 87', 87'', da üblicherweise immer während des Nähvorganges aufgespult wird und sich bei Verwendung nur eines Zählers 87 die Impulse gegenseitig stören würden oder Wartezeiten auftreten.
Als Marke 25 für die Impulserzeugung der sich drehenden Spule 13 ist die Anbringung eines Durchbruches oder mehrerer, vorzugsweise gleiche Abstände ausweisender Durchbrüche im Flansch 19 sehr zweckmäßig, weil diese Markierung sehr unempfindlich im relativ rauhen Nähbetrieb ist. Besagte Durchbrüche werden vorzugsweise als Löcher im Flansch 19 ausgeführt. Da diese Ausbildung schon seit langem - z.B. zur Massenreduzierung von Stahlspulen - verwendet werden, wurde hier auf eine bildliche Darstellung verzichtet. Zur Erhöhung der Genauigkeit bei der Impulserzeugung ist es ratsam, im Flansch 19 eine große Anzahl von Durchbrüchen bzw. auf der Außenseite des Flansches 19 eine große Anzahl von Hell-Dunkel-Sektoren anzuordnen.

Im praktischen Nähbetrieb liegen immer mehrere, mehr oder minder gefüllte Spulen 13 vor, die alternativ für einen betreffenden Nähvorgang Verwendung finden. Um Verwechslungen auszuschließen sind die Spulen 13 durch visuelle Kodierung oder durch maschinenlesbare Kodierungen zu kennzeichnen. Für die visuelle Kodierung kann die Farbnuancendifferenzierung des menschlichen Auges genutzt werden, in dem jede Spule zumindest an ihren Flanschen 19, 20 auf der Außenseite mit unterschiedlichen Farben - bei Aluminiumspulen durch das bekannte Eloxal-Verfahren - ausgestattet sind, wobei im allgemeinen 16 bis 32 verschiedene Farbtöne ausreichend sind.

In Fig. 12 wird eine an sich bekannte Aufspulvorrichtung in Draufsicht gezeigt, wobei ein von einem Motor 88 angetriebenes Spulerrad 89 einen Aufnahmezapfen 90 aufweist. Letzterer nimmt die leere Spule 13 auf, die in bekannter Weise beim Aufspulen mit einem von einer externen Garnrolle 91 abgezogenen Nähfaden 92 bewickelt wird. Letzterer wird durch eine Fadenleitöse 93 und einen kraftschlüssig arbeitenden Scheibenspanner 94 geführt, und anschließend in bekannter Weise um eine Spulennabe 95 gewickelt. Dabei werden zweckmäßigerweise zunächst einige Windungen bei stillstehender Spule 13 von Hand aufgewickelt.
Die auf der Außenseite des Flansches 19 vorgesehenen Marken 25 bzw. die im Flansch 19 vorgesehenen Löcher werden von einem zweiten Sensor 96 erfaßt und über eine Leitung 97 an den Zähler 87 weitergeleitet (siehe Fig. 12), wobei es - wie zuvor erwähnt - sehr zweckmäßig ist, wenn dem Sensor 96 ein zweiter Zähler 87'' zugeordnet wird. Die vom Beginn des Aufspulens bis zum Ende des Aufspulvorgangs durchgeführten Umdrehungen der Spule 13 werden also durch den Sensor 96 überwacht, wobei die dabei erzeugten Impulse bei gefüllter Spule 13 vom Zähler 87, 87' bis zu einer maximalen Impulszahl Zₘₐₓ aufwärts gezählt werden. Die exakte Ermittlung von Zₘₐₓ setzt selbstverständlich einen einwandfreien Aufspulvorgang voraus, bei dem die Wicklungslagen ordnungsgemäß übereinander liegen und bei dem die letzte Wicklungslage möglichst mit dem Außendurchmesser der Spulenflansche 19, 20 bündig abschließen.

Beim Nähen werden - wie schon vorher erwähnt - die durch den Fadenabzug von der Spule 13 hervorgerufenen Umdrehungen dieser Spule durch den Sensor 85 erfaßt und am Ende dieses Nähvorgangs wird durch Abwärtszählung des Zählers 87, 87' die Impulszahl Zᵢₛₜ ermittelt. Letztere repräsentiert den Fadenverbrauch der Spule 13 beim Nähen und wird auf den Durchmesser D_{R} des Restfadenwickels 98 bezogen. Die Zähler 87 bzw. 87', 87'' stehen über eine Leitung 99 in Wirkverbindung mit einer Rechnereinheit 100, wodurch die Impulszahl Zₘₐₓ und Zᵢₛₜ in die Rechnereinheit 100 eingegeben werden. Zu letzterer gehört auch eine Tastatur 101 sowie ein Display 102. Nach Eingabe der wesentlichsten Geometriedaten der Spule 13, nämlich Außendurchmesser D und Durchmesser d der Spulennabe 95 mittels der Tastatur 101 und nach Einlesen der Impulszahlen Zₘₐₓ und Zᵢₛₜ wird in der Rechnereinheit 100 nach weiter unten beschriebenen Algorithmen der aktuelle Füllungsgrad F der Spule 13 berechnet und auf dem Display 102 angezeigt.

Über die Leitungen 103 steht die Rechnereinheit 100 schließlich mit einer Steuerung 104 der Nähmaschine 1 in Wirkverbindung.

Nachfolgend wird der Ablauf des erfindungsgemäßen Verfahrens beschrieben:
Beim Aufspulen einer leeren Spule 13 mittels der in Fig. 11 und 12 gezeigten Spulvorrichtung erfaßt der Sensor 96 den Durchlauf der Marke 25 während der Drehbewegung der Spule 13 und im Zähler 87, 87'' wird durch Aufwärtszählung die Impulszahl Zₘₐₓ ermittelt. Beim Nähen wird die zeitweilige Drehbewegung der Spule 13 durch den Sensor 85 überwacht, welcher ebenfalls den Durchlauf der Marke 25 erfaßt und im Zähler 87, 87' wird durch Abwärtszählung die Impulszahl Zᵢₛₜ ermittelt. Die in die Rechnereinheit 100 eingelesenen Impulszahlen Zₘₐₓ und Zᵢₛₜ werden subtrahiert und ergeben die Impulszahl Z_{R}, welchen den nach dem Nähvorgang noch auf der Spule 13 vorhandenen Fadenvorrat repräsentiert. Die Ermittlung des Füllungsgrades F der Spule 13 soll nur unter Einbeziehung der Parameter Zₘₐₓ, Zᵢₛₜ, D und d durchführbar sein. Um zu einem solchen Algorithmus zu kommen, werden folgende Betrachtungen angestellt:
Der Füllungsgrad F ergibt sich aus der Beziehung
wobei L_{R} die auf der Spule 13 vorhandene, durch den momentanen Wicklungsdurchmesser D_{R} definierte Fadenlänge darstellt. Unter der Voraussetzung, daß beim Aufwickeln einer Windung während des Aufspulvorgangs jeweils ein Impuls vom Sensor 96 erzeugt wird, ergibt sich die maximale Impulszahl Zₘₐₓ der in Fig. 13 gezeigten ordnungsgemäß gefüllten Spule 13 bei folgenden Annahmen:
- innere Spulenbreite b gleich 10 Millimeter,
- maximaler Wickeldurchmesser D gleich 22 Millimeter,
- Nabendurchmesser d gleich 8 Millimeter,
- Stärke (Durchmesser) eines monofilen Nähfadens s gleich 0,5 Millimeter.

Unter diesen Annahmen ergibt sich, daß auf der in Fig. 13 gezeigten Spule in einer Lage 20 Windungen auftreten, weil die Breite b gleich 10 Millimeter dividiert durch die Stärke s gleich 0,5 Millimeter die Windungszahl 20 ergibt. Die Anzahl der Lagen beim ordnungsgemäßen Aufspulen ergibt sich zu 14, weil die Hälfte der Summe aus D gleich 22 Millimeter und d gleich 8 Millimeter zunächst 7 Millimeter ergibt, und in diesem Betrag die Garnstärke s gleich 0,5 Millimeter gleich 14-fach auftritt. Die gefüllte Spule 13 enthält also 280 Windungen, und unter den zuvor gemachten Annahmen beträgt die Impulszahl Zₘₐₓ gleich 280.

Ganz allgemein läßt sich für diesen Fall Zₘₐₓ aus der Beziehung ableiten:
woraus sich Zₘₐₓ zu
ergibt.

Für die in der Praxis sehr häufig auftretenden gezwirnten Garne muß die Stärke des Nähfadens aus der Beziehung
errechnet werden, die aus der Fachschrift "Vision und Identifikation Magazin" Vol 2, No. 1, Seite 29, Jahrgang 1988 entnehmbar ist. Bei stark bauschenden oder auftragenden Nähfäden wird der eben angesprochene theoretische Durchmesser s noch von einem Kompressionsfaktor K ≈ 0,89 beeinflußt. Für den nachfolgend abzuleitenden Algorithmus spielt die Garnstärke s wie auch die innere Breite b der Spule 13 keine Rolle, weil diese Größen durch rechentechnische Kürzung herausfallen. Begründet wird diese Behauptung damit, daß die Ermittlung des aktuellen Füllungsgrades F sich stets nur auf ein und dieselbe Spule 13 bezieht.

Die maximale Länge Lₘₐₓ des auf der Spule 13 aufgewickelten, einwandfrei gefüllten Fadenwickels ergibt sich aus:
Werden bei aufgebrachter Windung "N Impulse" erzeugt, so ist Zₘₐₓ durch N zu dividieren.
Definiert man die Restfadenlänge auf der Spule 13 mit L_{R}, so ergibt sich der darauf bezogene, aktuelle Füllungsgrad F der Spule aus
worin
und
ist.

Durch Einsetzung ergibt sich:
woraus sich nach Kürzung die Beziehung ergibt:
Um die Größe D_{R} aus den beiden letzten Gleichungen zu eliminieren, wird der Füllungsgrad F aus einer weiteren Beziehung abgeleitet, die auf folgender Überlegung beruht:
Die Fadenlänge Lₘₐₓ ist in einem zylindrischen, rohrförmigen Fadenwickel mit den Abmessungen D, d und b unterbringbar, wobei der Fadenwickel ein Volumen Vₘₐₓ einnimmt.
Die Restfadenlänge L_{R} ist in einem weiteren Fadenwickel mit den Abmessungen D_{R}, d und b unterbringbar, wobei letzterer ein Volumen V_{R} einnimmt.
Damit ist der Füllungsgrad F auch aus der Beziehung
berechenbar.

Hierin ist:
Durch algebraische Vereinfachung folgt hieraus:

${\text{V}}_{\text{R}} {\text{=(D}}_{\text{R}} \text{² - d²) ·} \frac{\text{π}}{\text{4}} \text{· b}$

Ferner ist:
Vereinfacht ergibt sich hieraus:

${\text{V}}_{\text{max}} \text{= (D²- d²)·} \frac{\text{π}}{\text{4}} \text{· b}$

Somit ergibt sich:
Durch Gleichsetzung beider den Füllungsgrad F beschreibenden Gleichungsseiten ergibt sich:
oder in anderer Schreibweise:
Durch Vereinfachung ergibt sich:
und daraus folgt:
oder nach Auflösung
Nach weiterer Vereinfachung folgt aus der letzten Beziehung
Wird diese Formel in die oben abgeleitete Beziehung
eingesetzt, so ergibt sich schließlich:
Aus dieser Formel ist ersichtlich, daß zur fortlaufenden Ermittlung des Füllungsgrades F durch die Rechnereinheit 100 lediglich folgende Parameter erforderlich sind:
- die beim Aufspulen ermittelte und in einem Maximalwertspeicher abgelegte Impulszahl Zₘₐₓ,
- die während des Nähens fortlaufend ermittelte Impulszahl Zᵢₛₜ, welche am Ende eines Nähvorgangs den Fadenverbrauch wie auch die noch auf der Spule 13 vorhandene Restfadenlänge ausweist,
- die Geometriedaten D und d, welche - da sie maschinenspezifische, konstante Werte darstellen - nur einmal in die Rechnereinheit 100 eingelesen werden müssen.

Die Ergebnisse der automatischen Füllungsgradberechnung können an die Steuerung 104 der Nähmaschine 1 weitergeleitet werden, um
- baldigen Spulenwechsel anzuzeigen,
- nachfolgende Operationen einzuleiten, z.B. Fadenabschneiden, Drückerfußlüften und andere,
- die Nähmaschine stillzusetzen,
- den Sensor 85 in Verbindung mit der Rechnereinheit 100 auf eine andere Betriebsart - z.B. als Grenzfadenwächter - umzuschalten, um somit das Ausbleiben der Impulse durch Fadenbruch vom Spulenende zu unterscheiden.

Neben der Angabe des Füllungsgrades F im Display 102 kann auch die Restfadenlänge L_{R} angezeigt werden, die von der Rechnereinheit 100 nach der Formel
unter der Voraussetzung berechnet wird, daß beim Abwickeln einer Windung von der Spule 13 "N Impulse" erzeugt werden.

## Patentansprüche

1. Vorrichtung zum Überwachen eines Greiferfaden-Vorrats einer Doppelsteppstich-Nähmaschine mit
- einem Greifer (9),
- einer Spule (13), welche den Vorrat an Greiferfaden aufnimmt und drehbar in dem Greifer (9) eingelagert ist,
- wenigstens einer Markierung, welche außen an einem Flansch (19) der Spule (13) vorgesehen ist,
- einer Sensorvorrichtung, welche einen Sensor zur Erfassung der Markierung während des Nähvorgangs aufweist,
- und einer Steuerung (36, 41), welche mit der Sensorvorrichtung verknüpft ist und bei Verbrauch des Greiferfaden-Vorrats ein Signal ausgibt,
dadurch gekennzeichnet,
daß die Markierung als ein an der Spule (13) befestigter Informationsträger (22) ausgeführt ist, welcher die den aktuellen Greiferfaden-Vorrat definierenden Daten enthält.

2. Vorrichtung nach Anspruch 1,
dadurch gekennzeichnet,
daß der Informationsträger (22) als ein sektorförmiger oder rechteckförmiger Magnetstreifen ausgeführt ist.

3. Vorrichtung nach Anspruch 1,
dadurch gekennzeichnet,
daß der Informationsträger (22) als eine kreisförmige, konzentrisch zur Mitte der Spule (13) verlaufende Magnetspur ausgeführt ist, und daß an der Spule (13) eine Marke (25) vorgesehen ist, durch welche die Zählung der den Greiferfaden-Vorrat beeinflussenden Windungsanzahl durchführbar ist.

4. Vorrichtung nach Anspruch 3,
dadurch gekennzeichnet,
daß die Marke (25) sich kontrastierend von der Außenseite des Flansches (19) und von dem Informationsträger (22) abhebt.

5. Vorrichtung nach Anspruch 1,
dadurch gekennzeichnet,
daß der Informationsträger (22) als eine aus einer Sende- und Empfangseinrichtung bestehende Hybridschaltung ausgeführt ist.

6. Vorrichtung nach Anspruch 1,
dadurch gekennzeichnet,
daß die Sensorvorrichtung im wesentlichen als ersten Sensor einen schwenkbar an einer Grundplatte (3) gelagerten, auf den Informationsträger (22) der Spule (13) gerichteten Lese/Schreibkopf (27) und als zweiten Sensor einen weiteren Lese/Schreibkopf (27') aufweist, welcher auf den Informationsträger (22) einer weiteren, in einer Spulvorrichtung (39) der Nähmaschine (1) eingelegten Spule (13') gerichtet ist.

7. Vorrichtung nach Anspruch 6,
dadurch gekennzeichnet,
daß der Lese/Schreibkopf (27) durch einen Beweger (33) soweit in Richtung zum Informationsträger (22) einschwenkbar ist, so daß eine um den Greifer (9) herumgeführte Nadelfadenschlinge ungehindert zwischen einer Stirnseite (42) des Greifers (9) und dem Lese/Schreibkopf (27) hindurchtreten kann.

8. Vorrichtung nach Anspruch 1,
dadurch gekennzeichnet,
daß die Sensorvorrichtung im wesentlichen den in einer separaten Lese/Schreibstation (40) vorgesehenen, auf den Informationsträger (22) der Spule (13) gerichteten, als ersten Sensor wirksamen Lese/Schreibkopf (27') und den als zweiten Sensor wirksamen weiteren Lese/Schreibkopf (28) aufweist, welcher auf den Informationsträger (22) einer weiteren in der Spulvorrichtung (39) der Nähmaschine (1) eingelegten Spule (13') gerichtet ist.

9. Vorrichtung nach Anspruch 1,
dadurch gekennzeichnet,
daß die Sensorvorrichtung im wesentlichen aufweist:
- den in der separaten Lese/Schreibstation (40) vorgesehenen, auf den Informationsträger (22) der Spule (13) gerichteten, als ersten Sensor wirksamen Lese/Schreibkopf (27'),
- einen auf den Informationsträger (22) der Spule (13') gerichteten, als zweiten Sensor wirksamen Schreibkopf (28), und
- einen auf eine Marke (25a) am Handrad (6a) gerichteten, als dritten Sensor wirksamen Lesekopf (49), welcher mit dem Schreibkopf (28) zusammenarbeitet.

10. Vorrichtung zum Überwachen eines Greiferfaden-Vorrats einer Doppelsteppstich-Nähmaschine mit
- einem Greifer (9)
- einer Spule (75), welche den Vorrat an Greiferfaden aufnimmt und drehbar in dem Greifer (9) eingelagert ist,
- wenigstens einer Markierung, welche außen an einem Flansch (76) der Spule (75) vorgesehen ist,
- einer Sensorvorrichtung zur Erfassung der Markierung während des Nähvorgangs,
- und einer Steuerung (36), welche mit der Sensorvorrichtung verknüpft ist und bei Verbrauch des Greiferfaden-Vorrats ein Signal ausgibt,
dadurch gekennzeichnet, daß
- die Markierung eine Kodierung (77) zur Identifizierung der Spule (75) aufweist,
- wenigstens ein zur Sensorvorrichtung gehörender, die Kodierung (77) erkennender Sensor,
- ein externer Informationsträger (68) mit mehreren Speicherplätzen (69, 70 71) vorgesehen ist, wobei letztere die Ablage der Kodierung (77) der betreffenden Spule (75) wie auch die ihren aktuellen Greiferfaden-Vorrat definierenden Daten ermöglichen, und
- eine in der Steuerung (36) enthaltene Zähler/Schreibeinheit (62) mit dem Informationsträger (68) verknüpft ist.

11. Vorrichtung nach Anspruch 10,
dadurch gekennzeichnet, daß
- die Sensorvorrichtung im wesentlichen einen als ersten Sensor wirksamen Lesekopf (61), welcher auf die Kodierung (77) der im Greifer (9) eingesetzten Spule (75) gerichtet ist, und einen als zweiten Sensor wirksamen weiteren Lesekopf (60) aufweist, wobei letzterer auf die Kodierung (77) der in der Spulvorrichtung (39) befindlichen Spule (75) gerichtet ist, und
- die Zähler/Schreibeinheit (62) beim Nähen mit dem ersten Lesekopf (61) und beim Aufspulen mit dem zweiten Lesekopf (60) in Wirkverbindung steht.

12. Verfahren zum Überwachen des Greiferfaden-Vorrats an einer Doppelsteppstich-Nähmaschine, wobei durch Detektion einer auf der Außenseite einer im Greifer (9) befindlichen Spule (13) vorgesehenen Markierung beim Aufspulen Impulse durch die Drehbewegung der Spule (13) von einem Sensor(96) erfaßt und an wenigstens einen Zähler (87) abgegeben werden und wobei ferner während des Nähvorgangs Impulse durch die zeitweilige Drehbewegung der Spule (13) von einem weiteren Sensor (85) erfaßt und an wenigstens einen Zähler (87) abgegeben werden,
dadurch gekennzeichnet, daß
- die Identifikation der Spule (13) durch eine Markierung an einer Außenseite eines Flansches (19) an der Spule (13) erfolgt,
- die Außenseite des Flansches (19) der Spule (13) weitere Marken (25) aufweist, welche von einem ersten Sensor (96) beim Aufspulen als den Füllungsgrad F der Spule (13) beeinflussende Impulse erfaßt und durch den Zähler (87, 87') zur Impulszahl Zₘₐₓ hochgezählt werden,
- die Marken (25) während des Nähens als den Greiferfaden-Verbrauch beeinflussende Impulse von einem zweiten Sensor (85) erfaßt und in den Zähler (87, 87') bis zur Impulszahl Zᵢₛₜ abwärts gezählt werden,
- über eine zu einer Rechnereinheit (100) gehörenden Tastatur (101) der Durchmesser D der Spule (13) wie auch der Durchmesser d der Spulennabe (95) eingegeben werden,
- in der Rechnereinheit (100) durch Subtraktion von Zₘₐₓ und Zᵢₛₜ die den aktuellen Füllungsgrad F der Spule (13) beinflussende Impulszahl Z_{R} berechnet wird und
- auf einem zur Rechnereinheit (100) gehörenden Display (102) die Impulszahl Zₘₐₓ und die zugehörige Fadenlänge Lₘₐₓ sowie die Impulszahl Zᵢₛₜ und am Ende des Nähvorgangs die Impulszahl Z_{R} sowie die zu diesem Zeitpunkt noch auf der Spule (13) befindliche Restfadenlänge L_{R} angezeigt wird.

13. Verfahren nach Anspruch 12,
dadurch gekennzeichnet,
daß die von den Sensoren (85, 96) erfaßten Impulse entweder dem als Aufwärts- und Abwärtszähler konzipierten Zähler (87) oder zwei getrennten Zählern (87', 87'') für jeden Sensor (85, 96) zugeführt werden, von denen der mit dem Sensor (96) zusammenarbeitende Zähler (87'') als Aufwärtszähler und der mit dem Sensor (85) zusammenarbeitende Zähler (87') als Abwärtszähler arbeitet.

14. Verfahren nach Anspruch 12,
dadurch gekennzeichnet,
daß die zur Identifikation unterschiedlicher Spulen (13) vorgesehene Markierung durch visuell oder maschinell lesbare Kennzeichnung dem Zähler (87, 87', 87'') oder den Zählwerten (Impulszahlen Z) unverwechselbar zugeordnet werden.

15. Verfahren nach Anspruch 12,
dadurch gekennzeichnet,
daß beim Einwirken des Sensors (85) auf den Zähler (87, 87') auch Start-, Stop- oder Fadenabschneidsignale zugeschaltet werden können, und beim Ausbleiben der Impulse an den Zähler (87, 87') ein Signal ausgegeben wird.

16. Verfahren nach Anspruch 12,
dadurch gekennzeichnet,
daß nach Eingabe der Spulen-Geometriedaten D, d und nach Einlesen der Impulszahlen Zₘₐₓ und Zᵢₛₜ in die Rechnereinheit (100) in dieser der Füllungsgrad F nach der Formel fortlaufend berechnet und im Display (102) angezeigt wird, und daß dieser Wert an die Maschinensteuerung (104) zur Vorbereitung von Stop-, Spulenwechsel- oder Störoperationen weitergeleitet wird.

17. Verfahren nach Anspruch 16,
dadurch gekennzeichnet,
daß nach Maßgabe der Formel für die Füllungslänge Lₘₐₓ bei Eingabe oder Messung der Garnstärke s und/oder Stichlänge und/oder Stoffdicke und Aufschaltung der vom Sensor (85) erfaßten Impulse über die Rechnereinheit (100) ständig die gerade noch zu vernähende Nähstrecke berechnet und im Display (102) angezeigt wird.

18. Verfahren nach Anspruch 16,
dadurch gekennzeichnet,
daß durch automatische oder manuelle Eingabe der herzustellenden Nahtlänge in die Tastatur (101) die Rechnereinheit (100) berechnet, ob die Nahtlänge noch genäht werden kann.

## Claims

1. A device for monitoring a looper-thread supply of a double lock-stitch sewing machine having
- a looper (9),
- a bobbin (13), which receives the supply of looper thread and is inserted turnably in the looper (9),
- at least one marking which is provided on the outside on a flange (19) of the bobbin (13),
- a sensor device which has a sensor to detect the marking during the sewing process, and
- a control (36, 41) which is connected to the sensor device and gives off a signal when the supply of looper thread is used up,
characterized by the fact that the marking is developed as a data carrier (22) which is fastened on the bobbin (13) and contains the data defining the existing supply of looper thread.

2. A device according to Claim 1, characterized by the fact that the data carrier (22) is developed as a sector-shaped or rectangular magnetic strip.

3. A device according to Claim 1, characterized by the fact that the data carrier (22) is developed as a circular magnetic track which extends concentrically to the center of the bobbin (13), and that a mark (25), by which the counting of the number of turns affecting the supply of looper thread can be effected, is provided on the bobbin (13).

4. A device according to Claim 3, characterized by the fact that the mark (25) is distinguishable by contrast from the outside of the flange (19) and from the data carrier (22).

5. A device according to Claim 1, characterized by the fact that the data carrier (22) is developed as a hybrid circuit consisting of transmitting device and receiving device.

6. A device according to Claim 1, characterized by the fact that the sensor device has, as first sensor, a read/write head (27) which is mounted swingably on a base plate (3) and directed towards the data carrier (22) of the bobbin (13) and, as second sensor, another read/write head (27') which is directed towards the data carrier (22) of another bobbin (13') which is inserted into a winding device (39) of the sewing machine (1).

7. A device according to Claim 6, characterized by the fact that the read/write head (27) can be swung by a mover (33) so far in the direction towards the data carrier (22) that a needle thread loop extending around the looper (9) can pass unimpeded between an end side (42) of the looper (9) and the read/ write head (27).

8. A device according to Claim 1, characterized by the fact that the sensor device comprises essentially the read/write head (27'), which is provided in a separate read/write station (40), is directed to the data carrier (22) of the bobbin (13) and acts as first sensor, and the further read/write head (28) which acts as second sensor and is directed to the data carrier (22) of a further bobbin (13') which is inserted into the winding device (39) of the sewing machine (1).

9. A device according to Claim 8, characterized by the fact that the sensor device comprises essentially:
- the read/write head (27'), which is provided in the separate read/write station (40), is directed to the data carrier (22) of the bobbin (13) and acts as first sensor,
- a write head (28) acting as second sensor, which is directed to the data carrier (22) of the bobbin (13'), and
- a read head (49) which acts as third sensor, is directed to a mark (25a) on the hand wheel (6a), and cooperates with the write head (28).

10. A device for monitoring a looper-thread supply of a double lock-stitch sewing machine having
- a looper (9),
- a bobbin (75), which receives the supply of looper thread and is inserted turnably in the looper (9),
- at least one marking which is provided on the outside on a flange (76) of the bobbin (75),
- a sensor device for detecting the marking during the sewing process, and
- a control (36 which is connected to the sensor device and gives off a signal when the supply of looper thread is used up,
characterized by the fact that
- the marking has a coding (77) for identification of the bobbin (75),
- at least one sensor which forms part of the sensor device and recognizes the coding (77),
- an external data carrier (68) having a plurality of storage places (69, 70, 71) is provided, said places permitting the depositing of the coding (77) of the corresponding bobbin (75), as well as the data defining their instantaneous supply of looper thread, and
- a counter/recording unit (62) contained in the control (36) is connected to the data carrier (68).

11. A device according to Claim 10, characterized by the fact that
- the sensor device has essentially a read head (61) acting as first sensor which is directed to the coding (77) of the bobbin (75) inserted in the looper (9) and a further read head (60) which acts as second sensor, the latter being directed to the coding (77) of the bobbin (75) present in the winding device (39), and
- the counter/recording unit (62) is functionally connected, upon sewing, to the first read head (61) and upon winding, to the second read head (60).

12. A method of monitoring the looper-thread supply in a double lock-stitch sewing machine in which, by detection of a marking provided on the outside of a bobbin (13) present in the looper (9), pulses are detected by a sensor (96) upon the winding due to the rotation of the bobbin (13) and are given off to at least one counter (87) and in which, furthermore, pulses are detected during the sewing by the intermittent rotation of the bobbin (13) by a further sensor (85) and given off to at least one counter (87), characterized by the fact that
- the identification of the bobbin (13) is effected by a marking on the outside of a flange (19) on the bobbin (13),
- the outside of the flange (19) of the bobbin (13) has further marks (25) which are detected by a first sensor (96) upon winding as pulses influencing the degree of filling F of the bobbin (13) and are incremented by the counter (87, 87') to the number of pulses Zₘₐₓ,
- the marks (25) are detected during the sewing by a second sensor (85) as pulses which affect the consumption of looper thread and decremented in the counter (87, 87') to the pulse number Z_{act},
- the diameter D of the bobbin (13) as well as the diameter d of the bobbin hub (95) are inputted via a keyboard (101) forming part of a computer unit (100),
- the number of pulses Z_{R} influencing the instantaneous degree of filling F of the bobbin (13) is calculated in the computer unit (100) by subtraction of Zₘₐₓ and Z_{act}, and
- the number of pulses Zₘₐₓ and the corresponding thread length Lₘₐₓ, as well as the number of pulses Z_{act} and, at the end of the sewing, the number of pulses Z_{R} as well as the remaining length of thread L_{R} still present at this time on the bobbin (13) are indicated on a display (102) forming part of the computer unit (100).

13. A method according to Claim 12, characterized by the fact that the pulses detected by the sensors (85, 96) are fed either to the counter (87) designed as incremental and decremental counter or to two separate counters (87', 87'') for each sensor (85, 96) of which the counter (87'') cooperating with the sensor (96) operates as incremental counter and the counter (87') cooperating with the sensor (85) as decremental counter.

14. A method according to Claim 12, characterized by the fact that the marking provided for the identification of different bobbins (13) is unmistakably associated by visually readable or machine-readable marking with the counter (87, 87', 87'') or the counting values (pulse numbers Z).

15. A method according to Claim 12, characterized by the fact that, upon the action of the sensor (85) on the counter (87, 87'), start, stop or thread-cut signals can also be connected, and a signal is given off to the counter (87, 87') upon the absence of pulses.

16. A method according to Claim 12, characterized by the fact that after the inputting of the bobbin geometrical data (D, d) and after the entry of the pulse numbers Zₘₐₓ and Z_{act} into the computer unit (100), the degree of filling F is continuously calculated in said computer unit in accordance with the formula and shown in the display (102), and that this value is forwarded to the machine control (104) for the preparation of stop, bobbin-change or disturbance operations.

17. A method according to Claim 16, characterized by the fact that, in accordance with the formula for the length of filling Lₘₐₓ, upon the inputting or measurement of the yarn size s and/or stitch length and/or thickness of fabric and action of the pulses detected by the sensor (85) via the computer unit (100), the sewing path still to be sewn is continuously calculated and shown in the display (102).

18. A method according to Claim 16, characterized by the fact that by automatic or manual inputting of the length of seam to be produced into the keyboard (101), the computer unit (100) calculates whether the length of seam can still be sewn.

## Revendications

1. Dispositif pour surveiller une réserve de fil de dessous d'une machine à coudre pour point noué deux fils, pourvue
- d'une canette (9),
- d'une bobine (13), qui comporte la réserve de fil de dessous et qui est supportée par rotation dans la canette (9),
- d'au moins un marquage, qui est prévu à l'extérieur sur une joue (19) de la bobine (13),
- d'un dispositif de détection, qui présente un capteur pour détecter le marquage pendant l'étape de couture,
- et d'une commande (36, 41) connectée au dispositif de détection et qui émet un signal lorsque la réserve de fil de dessous est épuisée,
caractérisé en ce que
le marquage est conçu comme un support d'information (22) fixé sur la bobine (13), qui comprend les données définissant la réserve effective de fil de dessous.

2. Dispositif selon la revendication 1,
caractérisé en ce que
le support d'information (12) est conçu comme une bande magnétique en forme de secteur ou de rectangle.

3. Dispositif selon la revendication 1,
caractérisé en ce que
le support d'information (22) est conformé comme une piste magnétique circulaire, s'étendant de manière concentrique par rapport au centre de la bobine (13), et en ce qu'une marque (25) est prévue sur la bobine (13), par l'intermédiaire de laquelle il est possible de compter le nombre des enroulements qui déterminent la réserve de fil de dessous.

4. Dispositif selon la revendication 3,
caractérisé en ce que
la marque (25) se distingue par contraste par rapport au côté extérieur de la joue (19) et par rapport au support d'information (22).

5. Dispositif selon la revendication 1,
caractérisé en ce que
le support d'information (22) est conçu comme un circuit hybride constitué d'un dispositif émetteur et récepteur.

6. Dispositif selon la revendication 1,
caractérisé en ce que
le dispositif de détection présente essentiellement, en tant que premier capteur, une tête de lecture/écriture (27) montée à pivot sur un plateau (3), orientée vers le support d'information (22) de la bobine (13), et, en tant que deuxième capteur, une autre tête de lecture/écriture (27'), qui est orientée vers le support d'information (22) d'une autre bobine (13') insérée dans un porte-bobine (39) de la machine à coudre (1).

7. Dispositif selon la revendication 6,
caractérisé en ce que,
grâce à un élément moteur (33), la tête de lecture/écriture (27) peut être amenée par pivotement en direction du support d'information (22) jusqu'à un point telqu'une boucle de fil de dessus, passée autour de la canette (9), peut passer sans entrave entre un côté frontal (42) de la canette (9) et la tête de lecture/écriture(27).

8. Dispositif selon la revendication 1,
caractérisé en ce que
le dispositif de détection présente essentiellement, agissant en tant que premier capteur, la tête de lecture/écriture (27') prévue dans une station de lecture/écriture (40) séparée, et orientée vers le support d'information (22) de la bobine (13), et, agissant en tant que deuxième capteur, l'autre tête de lecture/écriture (28), qui est orientée vers le support d'information (22) d'une autre bobine (13') insérée dans le porte-bobine (39) de la machine à coudre (1).

9. Dispositif selon la revendication 8,
caractérisé en ce que
le dispositif de détection présente essentiellement :
- agissant en tant que premier capteur, la tête de lecture/écriture (27') prévue dans la station de lecture/écriture (40) séparée, et orientée vers le support d'information (22) de la bobine (13),
- agissant en tant que deuxième capteur, la tête d'écriture (28), orientée vers le support d'information (22) de la bobine (13'), et,
- agissant en tant que troisième capteur, une tête de lecture/écriture (49) coopérant avec la tête d'écriture (28) et orientée vers une marque (25a) située sur le volant (6a).

10. Dispositif pour surveiller une réserve de fil de dessous d'une machine à coudre pour point noué deux fils pourvue :
- d'une canette (9)
- d'une bobine (75), qui comporte la réserve de fil de dessous et qui est supportée par rotation dans la canette (9),
- d'au moins un marquage, qui est prévu à l'extérieur sur une joue (76) de la bobine (75),
- d'un dispositif de détection, destiné à détecter le marquage pendant l'étape de couture,
- et d'une commande (36), qui est connectée au dispositif de détection et qui émet un signal lorsque la réserve de fil de dessous est épuisée,
caractérisé en ce que,
le marquage présente un codage (77) pour identifier la bobine (75),
- au moins un capteur fait partie du dispositif de détection et identifie le codage (77),
- un support d'information externe (68) est prévu, comportant plusieurs emplacements de mémoire (69, 70, 71), ces derniers permettant de mémoriser le codage (77) de la bobine (75) concernée, de même que les données définissant la réserve effective de fil de dessous de cette bobine et,
- une unité de comptage/écriture (62) comprise dans la commande (36) est connectée au support d'information (68).

11. Dispositif selon la revendication 10,
caractérisé en ce que
- le dispositif de détection présente essentiellement, agissant en tant que premier capteur, une tête de lecture/écriture (61), qui est orientée vers le codage (77) de la bobine (75) placée dans la canette (9), et, agissant en tant que deuxième capteur, une autre tête de lecture/écriture (60), cette dernière étant orientée vers le codage (77) de la bobine (75) située dans le porte-bobine (39), et
- l'unité de comptage/écriture (62) coopère avec la première tête de lecture/écriture (61) durant la phase de couture, et avec la deuxième tête de lecture/écriture (60) durant la phase de bobinage.

12. Procédé pour surveiller la réserve de fil de dessous sur une machine à coudre pour point noué deux fils, dans lequel, par détection d'un marquage prévu sur le côté extérieur d'une bobine (13) placée dans la canette (9), des impulsions sont détectées par un capteur (96), au moment du bobinage, du fait du mouvement de rotation de la bobine (13), et sont transmises à au moins un compteur (87), et dans lequel en outre, pendant la phase de couture, des impulsions sont détectées par un autre capteur (85) du fait du mouvement de rotation intermittent de la bobine (13) et sont transmises à au moins un compteur (87), caractérisé en ce que :
- l'identification de la bobine (13) s'opère au moyen d'un marquage sur un côté extérieur d'une joue (19) de la bobine (13),
- le côté extérieur de la joue (19) de la bobine (13) présente d'autres marques (25), qui sont détectées par un premier capteur (96), lors du bobinage, en tant qu'impulsions déterminant le niveau de remplissage F de la bobine (13) et qui sont comptées en mode croissant par le compteur (87, 87') jusqu'au nombre d'impulsion Zₘₐₓ,
- les marques (25) sont détectées par un deuxième capteur (85), pendant la phase de couture, en tant impulsions déterminant la consommation de fil de dessous et sont comptées en décroissant par un compteur (87, 87') jusqu'au nombre d'impulsions Z_{réel,}
- le diamètre D de la bobine (13) ainsi que le diamètre d du moyeu de bobine (95) sont saisis au moyen d'un clavier (101) faisant partie d'une unité de calcul (100),
- le nombre d'impulsions Z_{R} déterminant le niveau de remplissage F effectif de la bobine (13) est calculé dans l'unité de calcul (100) en soustrayant Z_{réel} de Zₘₐₓ, et en ce que
- le nombre d'impulsions Zₘₐₓ et la longueur de fil Lₘₐₓ correspondante, ainsi que le nombre d'impulsions Z_{réel} et le nombre d'impulsions Z_{R} à la fin de l'étape de couture, ainsi que la longueur de fil L_{R} restant à ce moment-là sur la bobine (13) sont affichés sur un écran (102) faisant partie de l'unité de calcul (100).

13. Procédé selon la revendication 12,
caractérisé en ce que les impulsions détectées par les capteurs (85, 96) sont acheminées, pour chaque capteur (85, 96) soit au compteur (87) conçu comme compteur croissant ou décroissant, soit à deux compteurs distincts (87', 87''), parmi lesquels le compteur (87'') coopérant avec le capteur (96) fonctionne en tant que compteur croissant et le compteur (87') associé au capteur (85) fonctionne en tant que compteur décroissant.

14. Procédé selon la revendication 12,
caractérisé en ce que
le marquage prévu pour identifier diverses bobines (13) est associé, sans confusion possible, par identification visuelle ou mécanique au compteur (87, 87', 87'') ou aux valeurs chiffrées (nombres d'impulsions Z).

15. Procédé selon la revendication 12,
caractérisé en ce que,
lorsque le capteur (85) agit sur le compteur (87, 87'), des signaux de démarrage, d'arrêt ou de coupe de fil peuvent également être transmis, et que dans le cas d'absence d'impulsions, un signal est transmis au compteur (87, 87').

16. Procédé selon la revendication 12,
caractérisé en ce que,
après la saisie des données géométriques D, d concernant les bobines et après la lecture des nombres d'impulsions Zₘₐₓ et Z_{réel} dans l'unité de calcul (100), le niveau de remplissage F est calculé en permanence dans ladite unité d'après la formule suivante et est affichée sur l'écran (102), et en ce que cette valeur F est transmise à la commande (104) de la machine pour préparer d'éventuelles opérations d'arrêt, de changement de bobines ou de défaillances.

17. Procédé selon la revendication 16,
caractérisé en ce que,
en fonction de l'indication donnée par la formule concernant la longueur de remplissage Lₘₐₓ, la distance pouvant encore être cousue est calculée en permanence et affichée sur l'écran (102), lorsque l'on saisit ou mesure l'épaisseur du fil s et/ou la longueur du point et/ou l'épaisseur du tissu, et lorsque l'on transmet les impulsions détectées par le capteur (85) à l'unité de calcul (100).

18. Procédé selon la revendication 16,
caractérisé en ce que,
par la saisie manuelle de la longueur de couture à réaliser sur le clavier (101), l'unité de calcul (100) calcule si la longueur de couture peut encore être cousue.
